# EUROPÄISCHE PATENTSCHRIFT

(11) **EP 2 747 898 B1**
(45) Veröffentlichungstag und Bekanntmachung des Hinweises auf die Patenterteilung: **07.10.2020**
(21) Anmeldenummer: 12744010.5
(22) Anmeldetag: 10.08.2012
(51) Int. Cl.: B05C 17/005

(54) **SYSTEM AUS KARTUSCHEN UND MISCHERN**
SYSTEM COMPOSED OF CARTRIDGES AND MIXERS
SYSTÈME COMPOSÉ DE CARTOUCHES ET DE MÉLANGEURS

(30) Priorität: 24.08.2011 DE 102011111046; 26.10.2011 WO PCT/EP2011/068784; 06.07.2012 DE 102012106094
(43) Veröffentlichungstag der Anmeldung: 02.07.2014
(73) Patentinhaber: 3lmed GmbH, 35039 Marburg/Lahn (DE)
(72) Erfinder: BUBLEWITZ, Alexander, 35745 Herborn (DE); REBER, Jens-Peter, 58540 Meinerzhagen (DE)
(74) Vertreter: Keil & Schaafhausen Patentanwälte PartGmbB
(86) Internationale Anmeldenummer: PCT/EP2012/065688
(87) Internationale Veröffentlichungsnummer: WO 2013/026716

(56) Entgegenhaltungen:
- WO-A1-2004/009249
- WO-A1-2009/033832
- WO-A1-2011/041917
- US-A- 5 413 253
- US-A1- 2010 102 088

## Beschreibung

Die Erfindung betrifft ein System aus mehreren verschiedenen Typen von gleichartigen Kartuschen und mehreren verschiedenen Typen von gleichartigen, mit diesen verbindbaren Mischern. Die Kartuschen sind dabei vorzugsweise als Doppelkartuschen mit zwei miteinander verbundenen Behältern ausgebildet, die jeweils eine Auslassöffnung oder einen Auslassstutzen aufweisen. Die Behälter können dabei hintereinander, nebeneinander (bspw. parallel) oder ineinander (tube-in-tube) angeordnet sein. Die Mischer sind jeweils mit zwei an die Auslassöffnungen oder -stutzen der Kartuschen ankoppelbaren Einlassöffnungen oder -stutzen versehen. Das System umfasst dabei wenigstens zwei Typen von Kartuschen, die sich darin unterscheiden, dass das Verhältnis der Volumina ihrer Behälter verschieden ist.

Unter gleichartigen Kartuschen werden Kartuschen verstanden, die, unabhängig von den Volumenverhältnissen ihrer Behälter, ein identisches Gesamtvolumen haben. Häufig sind gleichartige Kartuschen mit dem selben Austraggerät betätigbar. Im Dentalbereich ist es z.B. üblich, sogenannte Großkartuschen mit einer Gesamtfüllmenge beider Behälter zusammen von 380 ml mittels eines motorisch angetriebenen Austraggeräts zu entleeren. Bei solchen Großkartuschen existieren unterschiedliche Typen, bspw. direkt befüllte Kartuschen und mit Schlauchbeuteln befüllte Kartuschen, oder Kartuschen, bei denen die Volumen- oder Querschnittsverhältnisse der Behälter verschieden sind. Alle diese Großkartuschen werden jedoch als gleichartig verstanden, wenn sie das gleiche Gesamtvolumen haben. Weiter existieren auch kleinere Kartuschen mit einer Gesamtfüllmenge von bspw. 50 ml, die häufig mittels einer handbetätigten Pistole entleert werden können. Diese kleineren Kartuschen gelten ebenfalls unabhängig davon, ob das Volumen- oder Querschnittsverhältnis der Behälter bspw. 1:1, 2:1, 4:1 oder 10:1 beträgt, als gleichartig, sofern sie das gleiche Gesamtvolumen haben. Hinsichtlich der Austraggeräte existieren bei diesen volumenmäßig kleineren Kartuschen insoweit Unterschiede, als Kartuschen mit einem Volumen- oder Querschnittsverhältnis der Behälter von 1:1 und 2:1 mit einer Pistole betätigt werden können, während Kartuschen mit einem Volumen- oder Querschnittsverhältnis der Behälter von 4:1 und 10:1 mit einer hinsichtlich des Kolbenabstands geringfügig anderen Pistole betätigt werden.

In gleicher Weise unterscheidet man bei Mischern bspw. zwischen dynamischen Mischern mit einem antreibbaren Mischelement und statischen Mischern mit einer nicht angetriebenen Mischwendel. Dynamische Mischer, die häufig mit Großkartuschen verwendet werden, gelten dabei als gleichartige Mischer, auch wenn die Querschnitte der Mischrohre variieren können oder bei einigen dynamischen Mischern eine Stau- oder Reservoirkammer vorgesehen ist und bei anderen nicht. Statische Mischer, die häufig mit den kleineren 50 ml Kartuschen verwendet werden, gelten dabei ebenfalls als gleichartige Mischer, unabhängig von Unterschieden in der Länge oder dem Querschnitt des jeweiligen Mischrohres oder unabhängig von dem Vorhandensein einer Stau- oder Reservoirkammer im Einlassbereich des Mischers oder unabhängig von der Anzahl der Mischelemente.

Eine Doppelkartusche mit zwei Behältern mit einem von 1:1 unterschiedlichem Verhältnis der Volumina ihrer Behälter und ein hierzu passender dynamischer Mischer sind aus der EP 1 943 012 B1 bekannt. Der Mischer kann mit der Doppelkartusche verbunden werden, indem ein Einlassstutzen des Mischers in einen Auslassstutzen des einen Behälters der Doppelkartusche eingesteckt wird, während der zweite Einlassstutzen des Mischers auf einen Auslassstutzen des kleineren Behälters der Doppelkartusche aufgesteckt wird. Die Durchmesser der Ein- und Auslassstutzen sind entsprechend dem Volumenverhältnis der Behälter unterschiedlich groß. Um den Mischer in der richtigen Orientierung auf die Doppelkartusche aufsetzen zu können, ist an dem Mischer eine Kodiernase vorgesehen, welche in eine entsprechende Ausnehmung der Kartusche eingreift, wenn der Mischer in seiner in Bezug auf die Doppelkartusche richtigen Ausrichtung aufgesetzt wird, d.h. so, dass der größere Einlassstutzen des Mischers und der größere Auslassstutzen der Kartusche sowie der kleinere Einlassstutzen des Mischers und der kleinere Auslassstutzen der Kartusche ineinander eingreifen können.

Weiter ist aus der EP 0 600 138 B1 oder der US2010/0102088 A1 eine Kartusche mit einem zugehörigen Mischer bekannt, wobei am Mischer mindestens eine Leiste vorgesehen ist, die in eine entsprechende Nut am Hals des Kartuschen-Anschlusses in Eingriff gebracht werden kann. Alternativ kann der Mischer einen Einschnitt erhalten, der zur Aufnahme eines Nockens am Kartuschen-Anschluss dient. Die Vorratszylinder der aus der EP 0 600 138 B1 bekannten Kartusche können jeweils entweder gleiche oder voneinander verschiedene Volumina beziehungsweise Querschnitte/Geometrien aufweisen.
Bei bekannten Systemen ist es meist üblich, dass jeder Kartusche mit unterschiedlichem Volumenverhältnis der Behälter individuell ein Mischer zugeordnet ist, der bezüglich der Querschnitte der Ein- und Auslassöffnungen zu der Kartusche passt. Teilweise ist es auch möglich, einen Mischer auf zwei verschiedene Kartuschen unterschiedlicher Volumenverhältnisse aufzusetzen, wobei die richtige Zuordnung des für eine Kartusche passenden Mischers häufig durch eine farbliche Markierung an der Kartusche und dem Mischer erfolgt. So gibt es z.B. für eine 50 ml 1:1 Kartusche mehrere Mischer mit unterschiedlichen Längen, Durchmessern und Mischelementen, deren Codierungsnase identisch ist, an der gleichen Position sitzt und die identische Querschnitte der Einlasskanäle besitzen und somit alle auf eine Kartusche passen. Andererseits gibt es für diese 50 ml 1:1-Kartusche Dentalmaterialien, die verschiedenen Typs (Viskosität, Material und Kinetik) sind und deshalb nur mit einem bestimmten Mischertyp austragbar (Austragskraft) und homogen mischbar sind. Dies wird nach dem Stand der Technik nur durch eine Farbcodierung des VerschlussStopfens auf der Kartusche im Auslieferungszustand und den von Dentalherstellern freigegebenen korrespondierenden Mischer mit der gleichen Farbcodierung sichergestellt. Allerdings kann nach mehrmaligem Gebrauch der Kartusche durch Verwechslung versehentlich ein anderer nicht-freigegebener Mischer aufgesetzt werden, was zu schlechten Mischergebnissen und letztlich zu einem ungenügenden Arbeitsergebnis beim Patienten führt.

Aufgabe der vorliegenden Erfindung ist es beispielsweise ausgehend von der US 2010/0102088 A1, ein System aus mehreren verschiedenen Kartuschen und Mischern bereitzustellen, welches mit reduziertem Fertigungsaufwand herstellbar ist und gleichzeitig eine definierte Zuordnung eines zu einer Kartusche passenden Mischers ermöglicht.

Diese Aufgabe wird erfindungsgemäß mit den Merkmalen des Anspruchs 1 gelöst. Der Erfindung liegt dabei der Gedanke zugrunde, dass die Größe der Einlassöffnungen oder -stutzen bei jedem Mischertyp und die Größe der Auslassöffnungen oder -stutzen bei jedem Kartuschentyp gleich ist. Durch die identische Gestaltung der Einlassöffnungen oder -stutzen und der Auslassöffnungen oder -stutzen kann das Interface zwischen Kartusche und Mischer weitestgehend identisch gestaltet werden, wodurch nur minimale Modifikationen an den Herstellungswerkzeugen erforderlich sind. Weiter ist es erfindungsgemäß vorgesehen, dass zur Zuordnung wenigstens eines Mischertyps zu wenigstens einem Kartuschentyp jeder Mischertyp mit einem von den anderen Typen von Mischern im Querschnitt verschiedenen, sich axialer Richtung des Mischers erstreckenden Führungsvorsprung ausgestattet ist, und dass jeder Kartuschentyp mit einer von den anderen Typen von Kartuschen im Querschnitt verschiedenen Öffnung zur Aufnahme eines Führungsvorsprungs eines Mischers ausgestattet ist. Durch die entsprechende Gestaltung der Querschnitte der Führungsvorsprünge und Öffnungen kann nach dem Schlüssel-Schloss-Prinzip definiert festgelegt werden, welcher Mischer mit welcher Kartusche verbindbar ist. Auf diese Weise sind Verwechslungen beziehungsweise die Verwendung eines an sich ungeeigneten Mischers mit einer Kartusche ausgeschlossen.
Der erfindungsgemäß vorgesehene Führungsvorsprung des Mischers mit der entsprechend gestalteten Öffnung der Kartusche erfüllt dabei neben der Funktion der beispielsweise aus der EP 0 600 138 B1 oder der EP 1 943 012 B1 bekannten Kodierung zur Ausrichtung des Mischers relativ zu der Kartusche zusätzlich die Funktion, dass nur bestimmte Typen von Mischern mit bestimmten Typen von Kartuschen verbindbar sind, obwohl die Einlassöffnungen oder -stutzen der Mischer und die Auslassöffnungen oder -stutzen der Kartuschen an sich eine Verbindung jedes Mischertyps mit jedem Kartuschentyp zuließen. Mit anderen Worten müssen in Bezug auf die Gestaltung des Interface zwischen Kartusche und Mischer lediglich die Querschnitte der Führungsvorsprünge und korrespondierenden Öffnungen modifiziert werden, so dass ein erheblich geringerer Herstellungsaufwand als bei der jeweils individuellen Gestaltung des Interface für jeden Mischer- und Kartuschentyp anfällt. Mit anderen Worten können die bei den kleineren 50 ml Kartuschen üblichen Querschnittsverhältnisse der Behälter von z.B. 1:1, 1:2, 1:4, 1:10, alle mit einem bis auf den Querschnitt der jeweiligen Führungsvorsprünge identischen Interface gestaltet werden.

Die vorliegende Erfindung wird nachfolgend unter Bezugnahme auf das Ausführungsbeispiel beschrieben, wonach an dem Mischer der Führungsvorsprung vorgesehen ist, während an der Kartusche eine entsprechend gestaltete Öffnung zur Aufnahme des Führungsvorsprungs vorgesehen ist. Abweichend hiervon kann zusätzlich oder alternativ an der Kartusche ein Führungsvorsprung ausgebildet sein, der in eine entsprechend gestaltete Öffnung des Mischers eingreift. Die Einlassöffnungen oder -stutzen und Auslassöffnungen oder -stutzen werden dabei erfindungsgemäß nicht als Führungsvorsprung oder Öffnung angesehen. Vielmehr handelt es sich bei dem Führungsvorsprung um ein zusätzlich an dem Mischer beziehungsweise der Kartusche vorgesehenes Merkmal.
Zur Befestigung eines Mischers an einer Kartusche sind neben dem bloßen Aufstecken Überwurfbügel, Überwurfmuttern und Bajonettverschlüsse bekannt. Bei dem System nach der vorliegenden Erfindung wird dagegen zur Befestigung eines Mischers an einer Kartusche jeder Kartuschentyp mit einem Innengewinde und jeder Mischertyp mit einem Außengewinde versehen. Das Außengewinde jedes Mischertyps ist dabei in das jeweilige Innengewinde jedes Kartuschentyps einschraubbar. Mit anderen Worten ist neben dem Interface zur Verbindung von Einlassöffnungen oder -stutzen und Auslassöffnungen oder -stutzen auch das Interface zur Befestigung des Mischers an der Kartusche bei allen Mischern und Kartuschen des Systems im Wesentlichen baugleich gestaltet. Es wird dabei besonders bevorzugt, wenn an der Kartusche ein die Auslassöffnungen oder -stutzen umgebender Ring vorgesehen ist, der mit dem Innengewinde versehen ist, während der Mischer jeweils ein mit dem Außengewinde versehenes Mischergehäuse aufweist, welches frei drehbar zu einem Deckel oder Einsatz ist, welcher die Einlassöffnungen oder -stutzen des Mischers aufweist.
Vorzugsweise ist jeder Kartuschentyp mit genau einem der Typen von Mischern verbindbar und/oder jeder Mischertyp ist mit nur genau einem der Typen von Kartuschen verbindbar. Im erstgenannten Fall kann somit beispielsweise ein Mischer für zwei verschiedene Kartuschentypen verwendet werden. Im zweitgenannten Fall können beispielsweise zwei verschiedene Mischer auf den gleichen Kartuschentyp aufgesetzt werden. Erfindungsgemäß ist es auch möglich, die Mischer und Kartuschen so auszubilden, dass eine Verwendung eines Mischers auf einem anderen Kartuschentyp oder einer Kartusche mit einem anderen Mischertyp ausgeschlossen wird. Es ist somit auch möglich, genau einen Mischer genau einer Kartusche zuzuordnen.

Die erfindungsgemäße Ausgestaltung der Einlassöffnungen oder -stutzen und der Auslassöffnungen oder -stutzen mit für alle Mischertypen und für alle Kartuschentypen baugleicher Ausführung bringt es mit sich, dass die Querschnitte der Einlassöffnungen oder -stutzen und der Auslassöffnungen oder -stutzen an den in dem System maximal zu erwartenden Volumendurchtritt angepasst sind. Insbesondere bei stark von 1:1 verschiedenen Verhältnissen der Volumina der Behälter der Kartusche kann dies als nachteilig empfunden werden, da der Fließwiderstand der Komponenten hierdurch stark voneinander abweicht. Insbesondere in diesem Fall wird es bevorzugt, wenn in wenigstens einer Auslassöffnung oder wenigstens einem Auslassstutzen der Kartusche ein Element vorgesehen ist, welches das Lumen verkleinert. Dies kann beispielsweise ein Einsatz oder ein einstückig mit der Kartusche ausgebildetes Element sein, welches dem Querschnitt der Auslassöffnung beziehungsweise des Auslassstutzens verringert und/oder als eine Drosselstelle wirkt. Dieses das Lumen verkleinerte Element ist vorzugsweise derart angeordnet, dass es außerhalb des eigentlichen Kontaktbereichs zwischen Mischer und Kartusche vorgesehen ist, so dass das Aufsetzen des Mischers auf die Kartusche hierdurch nicht beeinträchtigt wird.

Die Führungsvorsprünge der Mischer und/oder die Öffnungen der Kartuschen können nach einer bevorzugten Ausführungsform der Erfindung im Querschnitt ringsegmentförmig oder vieleckig sein. Die Führungsvorsprünge verschiedener Typen von Mischern und/oder die Öffnungen verschiedener Typen von Kartuschen weisen im Querschnitt unterschiedlich ausgebildete und/oder unterschiedlich positionierte Vorsprünge und/oder

Ausnehmungen auf. Abweichend von den zuvor genannten Beispielen sind auch andere Ausgestaltungen der Querschnitte der Führungsvorsprünge beziehungsweise der Öffnungen möglich, sofern hierdurch eine Zuordnung eines bestimmten Mischers zu einer bestimmten Kartusche ermöglicht wird.

Das erfindungsgemäße System kann sogenannte dynamische Mischer, d.h. Mischer mit einem rotatorisch antreibbaren Mischelement, oder statische Mischer mit einem nicht antreibbaren Mischelement aufweisen. Grundsätzlich ist es auch möglich, dass das erfindungsgemäße System sowohl dynamische Mischer als auch statische Mischer aufweist. Neben der Unterscheidung zwischen dynamischen und statischen Mischern können sich zwei Typen von Mischern des Systems auch darin unterscheiden, dass der in jedem Mischer vorgesehene Mischraum bei unterschiedlichen Typen von Mischern verschiedene Durchmesser aufweist. Auf diese Weise kann beispielsweise unterschiedlichen Viskositäten der zu verarbeiteten Materialien Rechnung getragen werden.
Die Mischer des erfindungsgemäßen Systems sind vorzugsweise derart gestaltet, dass ihre Führungsvorsprünge beabstandet von den Einlassöffnungen oder -stutzen und beabstandet von dem Außengewinde angeordnet sind. Weder das Gewinde als Befestigungsmittel noch die Einlassöffnungen oder -stutzen zum Anschluss des Mischers an die Kartusche dienen somit als Mittel zur Zuordnung eines Mischers zu einem Kartuschentyp. Dabei st der jeweilige Führungsvorsprung hierzu länger als die Stutzen und ist vor dem Gewindeeingriff aktiv.
Unabhängig von den zuvor beschriebenen Merkmalen ist es bei der Verbindung zwischen einem Mischer und einer Kartusche mittels einer Gewindeverbindung vorteilhaft, wenn an den Mischern und den Kartuschen jeweils Rastelemente vorgesehen sind, die miteinander lösbar in Eingriff treten, wenn das Gewinde des Mischers vollständig in das Gewinde einer Kartusche eingeschraubt ist. Auf diese Weise wird ein unbeabsichtigtes Ablösen des Mischers von der Kartusche vermieden. Gleichzeitig erhält ein Benutzer eine taktile und/oder akustische Rückmeldung, wenn der Mischer ordnungsgemäß an der Kartusche befestigt ist.

Wenn eine Trennwand zwischen den Einlassöffnungen oder -stutzen des Mischers vorgesehen ist, kann diese zusätzlich verhindern, dass ein Kontakt des Mischers zu der Kartusche erfolgt, falls der Mischer falsch (z.B. verkippt) aufgesetzt ist. Dies vermeidet eine Materialverschleppung und Kreuz-Kontamination.

Die Trennwand und der Führungsvorsprung des Mischers stehen in axialer Richtung über die Einlassöffnungen oder -stutzen hervor, so dass diese beiden Elemente zusätzlich verhindern, dass sich die Einlassöffnungen oder -stutzen des Mischers mit den Auslassöffnungen oder -stutzen der Kartusche in einer nicht ordnungsgemäßen Ausrichtung treffen. Der Führungsvorsprung ist dabei wie oben beschrieben mit einer (mechanischen) Codierung versehen, d.h. mit einer Kontur, die so an die Kontur einer Öffnung der Kartusche angepasst ist, dass der Mischer nur in einer bestimmten Orientierung mit der Kartusche verbindbar ist.

Vorzugsweise sind die Auslassöffnungen oder -stutzen der Kartuschen mit einem abnehmbaren Verschlussstopfen verschließbar. Der Verschlussstopfen kann im Auslieferungszustand der Kartusche mit dieser verbunden sein und wird vor der erstmaligen Benutzung der Kartusche abgenommen.

Da das Interface zur Anbindung eines Mischers bei gleichartigen Kartuschen im Wesentlichen identisch gestaltet ist, können die Auslassöffnungen oder -stutzen von gleichartigen Kartuschen jeweils mit identischen (baugleichen) Verschlussstopfen verschließbar sein. Hierdurch wird auch hinsichtlich der Verschlussstopfen eine Vereinheitlichung und somit eine Kostenersparnis erreicht.
Nach einer bevorzugten Ausführungsform weist der Verschlussstopfen zwei in die Auslassöffnungen oder -stutzen der Kartuschen einsteckbare Stutzen sowie wenigstens ein an den Kartuschen einrastbares Rastelement auf, welches mit den Stutzen über ein elastisch verwindbares Torsionselement derart verbunden ist, dass die Stutzen relativ zu dem wenigstens einen Rastelement elastisch verdrehbar sind. Das Rastelement ist dabei vorzugsweise mit dem Innengewinde der Kartuschen verbindbar, und insbesondere als ein Haken ausgebildet, der in Umfangsrichtung das Gewindeende hintergreift. Das Torsionselement ermöglicht es, dass der mit dem wenigstens einen Rastelement versehene Teil des Verschlussstopfens relativ zu dem mit den Stutzen versehenen Teil des Verschlussstopfens verdreht wird, um die Rastverbindung zu lösen.
Nach einer besonders bevorzugten Ausführungsform stützt sich der Rasthaken selbst und/oder wenigstens ein in Umfangsrichtung angrenzend an den Rasthaken vorgesehener Steg auf einem Gewindegang der Kartusche so ab, dass der Verschlussstopfen bei einer Drehung des wenigstens einen Rastelements von der Kartusche abgehoben wird.
Die Erfindung wird nachfolgend anhand von Ausführungsbeispielen und unter Bezugnahme auf die Zeichnung näher erläutert.

Es zeigen schematisch:
- Figur 1a: in Seitenansicht eine Kartusche des erfindungsgemäßen Systems,
- Figur 1b: in Seitenansicht eine weitere Kartusche des erfindungsgemäßen Systems,
- Figur 1c: die Kontur einer Öffnung für eine weitere Kartusche des erfindungsgemäßen Systems,
- Figur 1d: die Kontor einer weiteren Öffnung einer Kartusche des erfindungsgemäßen Systems,
- Figur 2a: ein mit einer Kartusche nach Figur 1a verbindbarer Mischer,
- Figur 2b: ein mit einer Kartusche nach Figur 1b verbindbarer Mischer,
- Figur 2c: ein mit der Kartusche nach Figur 1a oder der Kartusche nach Figur 1b verbindbarer Mischer,
- Figur 3a: in Seitenansicht den Mischer nach Figur 2b mit der Kartusche nach Figur 1b,
- Figur 3b: ein Ausschnitt des mit der Kartusche nach Figur 1b verbundenen Mischers nach Figur 2b,
- Figur 4a: einen Mischer und eine Kartusche eines weiteren erfindungsgemäßen Systems,
- Figur 4b: einen anderen Mischer und eine andere Kartusche des Systems nach Figur 4a,
- Figur 5: in teilweise aufgebrochener Seitenansicht eine Kartusche mit einem Verschlussstopfen,
- Figur 6: in Perspektivansicht den Verschlussstopfen nach Figur 5,
- Figur 7: in Perspektivansicht ein einstückiges Verschlusselement,
- Figur 8: in Perspektivansicht das Verschlusselement nach Figur 7,
- Figur 9: in Schnittansicht einen Ausbringkolben mit Drehverschluss,
- Figur 10: in Perspektivansicht den Drehverschluss nach Figur 9,
- Figur 11: in Perspektivansicht den Ausbringkolben nach Figur 9, und
- Figur 12: in Schnittansicht ein erfindungsgemäßes Kartuschensystem.

In den Figuren 1a und 1b ist jeweils eine Doppelkartusche 1a beziehungsweise 1b dargestellt, die aus zwei miteinander verbundenen Behältern 2, 3 und einem Anschlussbereich 4 bestehen. Ein Vergleich der Figuren 1a und 1b zeigt, dass die Behälter 2, 3 verschiedene Querschnitte und dabei bei gleicher Länge unterschiedliche Volumina aufweisen können. So beträgt das Verhältnis der Volumina der beiden Behälter 2 und 3 bei der Ausführungsform nach Figur 1a beispielsweise 10:1 während das Verhältnis der Volumina der Behälter in Figur 1b beispielsweise 1:1 beträgt, wobei Gesamtvolumen der Kartuschen 1a bzw. 1b identisch ist (z.B. 50ml). Die Kartuschen 1a und 1b werden somit als zwei verschiedene Typen gleichartiger Kartuschen erachtet.

Der Anschlussbereich 4 der Kartuschen weist jeweils einen Auslassstutzen 5 beziehungsweise 6 für jeden Behälter 2 beziehungsweise 3 auf. Die Auslassstutzen 5, 6 können aus einer im dargestellten Ausführungsbeispiel kreisförmigen Platte 7 hervorstehen und sind zusätzlich von einem Ring 8 umgeben, der mit einem Innengewinde 9 versehen ist. Weiter ist in der Platte 7 eine Durchgangsöffnung ausgebildet, wobei die Öffnung 10a in Figur 1a einen geringfügig abweichenden Querschnitt von dem der Öffnung 10b in Figur 1b aufweist. In der dargestellten Ausführungsform sind beide Öffnungen 10a, 10b jeweils etwa ringsegmentartig gestaltet und weisen an unterschiedlichen Positionen einen in die Öffnung hineinragenden Vorsprung auf. Weitere Beispiele für den Querschnitt derartiger Öffnungen sind in den Figuren 1c und 1d dargestellt, wobei diese sich durch die Position des Vorsprungs innerhalb der ringsegmentartigen Öffnung unterscheiden.

In den Figuren 2a bis 2c sind jeweils verschiedene Typen gleichartiger statischer Mischer 11a, 11b, 11c dargestellt, die ein Gehäuse und einen relativ hierzu drehbaren Einsatz aufweisen. Die Gehäuse, die jeweils einen Mischraum definieren, können mit unterschiedlichen Querschnitten ausgestaltet sein. Auf der Außenseite der Gehäuse ist jeweils ein Außengewinde 12 vorgesehen, welches in das Innengewinde 9 der Kartuschen einschraubbar ist. Der Einsatz der Mischer weist jeweils Einlassstutzen auf, welche in die Auslassstutzen 5, 6 der Kartuschen eingesteckt werden können. Wie auch die Auslassstutzen 5, 6 der Kartuschen unabhängig von dem Volumenverhältnis der Behälter den gleichen Querschnitt aufweisen, so weisen auch die Einlassstutzen der Mischer 11a, 11b und 11c jeweils den gleichen Querschnitt auf.

Zusätzlich ist an dem Einsatz ein Führungsvorsprung 13a, 13b, 13c vorgesehen, der sich parallel zu den Einlassstutzen in Richtung zu der Kartusche erstreckt. Der Führungsvorsprung hat dabei einen Querschnitt, der an den Querschnitt der Öffnungen im Anschlussbereich 4 der Kartuschen angepasst ist. So ist der Querschnitt des Führungsvorsprungs 13a so gewählt, dass dieser in die Öffnung 10a der Kartusche 1a einsteckbar ist, nicht jedoch in die Öffnung 10b der Kartusche 1b. In gleicher Weise ist der Führungsvorsprung 13b des Mischers 11b so gestaltet, dass dieser in die Öffnung 10b der Kartusche 1b einsetzbar ist, nicht jedoch in die Öffnung 10a der Kartusche 1a. Der Führungsvorsprung 13c des Mischers 11c ist dagegen so gestaltet, dass er sowohl in die Öffnung 10a der Kartusche 1a als auch in die Öffnung 10b der Kartusche 1b einsteckbar ist. Die Führungsvorsprünge 13a und 13b sind somit jeweils mit einem individuellen Schlüssel vergleichbar und der Führungsvorsprung 13c mit einem Generalschlüsse.

Ein weiteres Detail der Mischer beziehungsweise Kartuschen ist aus den Figuren 3a und 3b ersichtlich. So sind an dem Ring 8 der Kartuschen mehrere Rastnocken 14 auf der dem Mischer zugewandten Stirnseite vorgesehen, während an dem Mischer jeweils an dem Gehäuse Rastgegennocken 15 ausgebildet sind. Die Rastnocken 14 und Rastgegennocken 15 sind dabei so angeordnet, dass eine Rastgegennocke 15 über eine Rastnocke 14 schnappt, wenn der Mischer mit seinem Außengewinde 12 vollständig in das Innengewinde 9 einer Kartusche eingeschraubt ist.

In Figur 4a ist ein dynamischer Mischer 20a mit einer hierzu geeigneten Kartusche 21a dargestellt. Der Aufbau der Kartusche 21a entspricht dabei im Wesentlichen dem der zuvor beschriebenen Kartuschen 1a und 1b, wobei der Anschlussbereich 4 der Kartusche 21a so ausgebildet ist, dass statt der über die Platte 7 vorstehenden Auslassstutzen 5, 6 lediglich Auslassöffnungen 5, 6 vorgesehen sind. Darüber hinaus ist zwischen den Auslassöffnungen 5, 6 eine Durchgangsöffnung vorgesehen, durch welche eine Antriebswelle zum rotatorischen Antrieb des Mischelements des Mischers 20a durchgeführt werden kann. Weiter sind statt der einzelnen Öffnung in der Platte 7 in Figur 4a zwei jeweils ringsegmentartige Öffnungen 22 ausgebildet.

Entsprechend ist der Mischer 20a mit zwei ebenfalls im Querschnitt ringsegmentförmigen Führungsvorsprüngen 23 versehen, welche sich parallel zu dem Einlassstutzen 24 beziehungsweise 25 erstrecken. Die Befestigung des Mischers 20a an der Kartusche 21a erfolgt wie zuvor beschrieben, indem zunächst die Führungsvorsprünge 23 in die entsprechenden Öffnungen 22 der Kartusche 21a eingesteckt werden. Durch Einschrauben des Außengewindes 12 des Mischergehäuses in das Innengewinde 9 des Rings 8 der Kartusche 21a wird der Mischer 20a mit der Kartusche 21a verbunden, wobei auch die Einlassstutzen 24, 25 des Mischers 20a in die Auslassöffnungen 5 beziehungsweise 6 der Kartusche 21a eingreifen.

Bei der Ausführungsform nach Figur 4b ist statt der beiden Führungsvorsprünge 23 lediglich ein einzelner im Querschnitt ringsegmentförmiger Führungsvorsprung 23 an dem Mischer 20b vorgesehen. Entsprechend weist auch die Kartusche 21b lediglich eine im Querschnitt ringsegmentförmige Öffnung 22 auf. Der Mischer 20b ist damit lediglich mit der Kartusche 21b verbindbar, nicht jedoch mit der Kartusche 21a. In gleicher Weise ist der Mischer 20a nur mit der Kartusche 21a verbindbar, nicht jedoch mit der Kartusche 21b.

Figuren 5 und 6 zeigen einen Verschlussstopfen 26 mit zwei in die Auslassöffnungen oder -stutzen 5, 6 einer Kartuschen einsteckbaren Stutzen 27 sowie wenigstens ein an den Kartuschen einrastbares Rastelement 28. Das Rastelement 28 ist als ein Rasthaken ausgebildet, der mit den Stutzen 27 über ein elastisch verwindbares Torsionselement 29 derart verbunden ist, dass die Stutzen 27 relativ zu dem Rastelement 28 elastisch verdrehbar sind. Figur 5 zeigt, dass das Rastelement 28 mit dem Innengewinde 9 der Kartusche verbindbar ist, indem der Haken in Umfangsrichtung das Gewindeende hintergreift. Das Torsionselement 29 ermöglicht es, dass der mit dem wenigstens einen Rastelement versehene ringartige Teil des Verschlussstopfens relativ zu dem mit den Stutzen 27 versehenen Teil des Verschlussstopfens verdreht wird, um die Rastverbindung zu lösen.
In Figur 5 ist weiter zu erkennen, dass sich der Rasthaken 28 und zwei Stege 30, die in Umfangsrichtung angrenzend an den Rasthaken vorgesehen sind, sich auf einem Gewindegang der Kartusche abstützen. Dies bewirkt, dass der Verschlussstopfen 26 bei einer Drehung des ringförmigen Teils mit dem Rastelement 28 von der Kartusche abgehoben wird, so dass die Stutzen 27 aus den Auslassöffnungen oder -stutzen 5, 6 der Kartusche gezogen werden.

Unabhängig von den zuvor beschriebenen Merkmalen des Mischers und/oder der Kartusche zeigen die Figuren 7 und 8 ein einstückiges Verschlusselement, welches statt des Mischers auf eine Kartusche aufgesetzt werden kann. Zum Verschließen der Kartusche sind zwei Stopfen 27 oder Stutzen vorgesehen, die abdichtend in die Auslassstutzen 5 bzw. 6 eingesteckt werden können. Die Stopfen 27 sind jeweils über einen Steg 29, der als eine Torsionsfeder wirkt, mit einer Hülse verbunden, die in den Kragen des Auslassendes der Kartusche eingesetzt werden kann. Ein erweiterter Rand der Hülse, der mit einer Rändelung versehen ist, liegt auf der Stirnseite des Kragens auf, wenn das Verschlusselement abdichtend auf die Kartusche aufgesetzt ist.
Das Verschlusselement kann in dem Kragen (Ring 8) mittels Rasthaken 28 gesichert werden, die die Gewindesegmente des Innengewindes 9 hintergreifen und damit das Verschlusselement auf der Kartusche verrasten. Zum Lösen des Verschlusselements kann die Hülse mit der Rändelung geringfügig verdreht werden, wobei sich der Steg 29 verwindet, da die Stopfen 27 zunächst weiter in den Auslassstutzen 5 bzw. 6 stecken. Diese Verwindung des als Torsionselement wirkenden Stegs 27 ermöglicht es, dass die Rasthaken 27 außer Eingriff mit den Gewindesegmenten des Innengewindes 9 gebracht werden, so dass das Verschlusselement von der Kartusche abgenommen werden kann.

Der Verschlussstopfen weist eine Positionierungszunge (bzw. einen Führungsvorsprung 23) auf, die so gestaltet sein kann, dass sie nach Durchtreten durch eine korrespondierende Öffnung in der Kartusche nach außen für den Anwender sichtbar wird. Dies hat den Vorteil einer optischen Sichtkontrolle, ob der Verschlussstopfen und/oder die Positionierungszunge sauber eingeführt ist. Das Torsionselement des Verschlussstopfens kann wie in Figur 7 gezeigt eine radiale S-Form aufweisen, um auch bei kleinen Verschlussstopfen-Durchmessern einen entsprechenden Drehweg zu sichern. Auch der in den Figuren 7 und 8 gezeigte Verschlussstopfen ist einstückig, was gegenüber bekannten mehrteiligen Verschlüssen den Vorteil einer einfacheren Herstellung des Verschlussstopfens bietet.

In den Figuren 9 bis 11 ist ein Ausbringkolben mit Dehverschluss dargestellt, der in einem erfindungsgemäßen Kartuschensystem zum Ausbringen der Komponenten aus den Behältern genutzt werden kann. Der Kolben ist hierbei mit einer Entlüftung versehen, die es erlaubt, dass Luft aus dem jeweiligen Behälter austritt, wenn dieser mit der Komponente befüllt ist und der Ausbringkolben eingesetzt wird. Da einige Stoffe dazu neigen, mit der nach dem Befüllen der Kartusche und dem Einsetzen des Kolbens in der Kartusche verbleibenden Restluft zu reagieren, ist man bestrebt, die Restluft möglichst vollständig aus dem Behälter entweichen zu lassen. Etwaige in dem Behälter verbleibende Restluft zwischen dem Kolben und dem in der Kartusche befindlichen Stoff wird auch deshalb als nachteilig empfunden, weil die Restluft ein kompressibles Polster bildet, das die Genauigkeit der Dosierung beim Aufbringen des Stoffes aus der Kartusche erschwert.

Der in den Figuren 9 bis 11 gezeigte Kolben 100 weist einen Grundkörper 101 auf, der einen mit Dichtmitteln versehene Seitenwand und eine stirnseitige Wand aufweist, in welcher eine Entlüftungsöffnung 102 vorgesehen ist. Diese Entlüftungsöffnung 102 erstreckt sich durch den gesamten Grundkörper hindurch, so dass ein Luftaustausch zwischen der Seite der stirnseitigen Wand (in Förderrichtung gelegen) und der Rückseite des Kolbens 100 möglich ist. In der Entlüftungsöffnung 102 ist dabei ein Verschlusselement 103 drehbar gelagert, wobei durch eine relative Drehung des Verschlusselements 103 in der Entlüftungsöffnung 102 ein Entlüftungskanal geöffnet beziehungsweise geschlossen werden kann. Mit anderen Worten ist es möglich, mit einer Drehung des Verschlusselements 103 die Strömungsverbindung zwischen der in Förderrichtung gelegenen Seite des Kolbens 100 und der rückwärtigen Seite des Kolbens herzustellen beziehungsweise zu unterbinden.

Hierzu ist auf der Innenfläche der Entlüftungsöffnung 102 ein umlaufender Vorsprung 104 ausgebildet, der in eine entsprechende Nut 105 in dem Verschlusselement 103 eingreift, um diese miteinander zu verrasten. Sowohl der Vorsprung 104 als auch die Nut 105 sind sich jeweils mit Durchbrechungen versehen, die in Überdeckung gebracht werden können um einen Entlüftungskanal freizugeben, bzw. außer Überdeckung gebracht werden können, um den Entlüftungskanal zu verschließen. Die Durchbrechung verläuft dabei durch die hierzu senkrechte Nut 105 hindurch, die geringfügig tiefer als die Durchbrechung ausgebildet sein kann, so dass der Vorsprung 104 die Durchbrechungen sicher verschließen kann.

Zur Optimierung der Dichtigkeit der Kolben mit Drehverschluss (Austritt von Abformmasse aus dem geschlossenen Entlüftungsventil unter Austragsbedingungen) sind die sternförmigen Entlüftungsschlitze 106 konisch zulaufend gestaltet, so dass die Gesamtquerschnittsfläche auf ein Bruchteil, z.B. auf 1/100, der ursprünglichen Querschnittsfläche reduziert ist. Auf diese Weise kann eingeschlossenen Luft beim Verschließen der Kartusche weiterhin ungehindert ins Freie treten, der Zutritt von Abformmasse zum Entlüftungsventil hin wird jedoch stark erschwert.

Figur 12 zeigt eine Schnittansicht eines Mischers und einer Kartusche des erfindungsgemäßen Systems, wobei der Fall dargestellt ist, dass ein Benutzer versucht, den Mischer falsch (verkippt) auf die Kartusche aufzusetzen. Ein wichtiges Merkmal des erfindungsgemäßen Systems ist die Vermeidung einer unerwünschten Verschleppung von Katalysatorkomponente und Basekomponente und zur jeweils anderen Pastenkomponente und zu deren Kontamination führen könnte. Dies könnte auftreten durch zufälliges, unerwünschtes Einführen des Führungsvorsprungs zunächst in den einen, dann in den anderen Kanal oder durch Berührung der Ein- und Auslasskanäle von Kartusche und Mischer beim ungünstigen verkippten Aufsetzen in der falschen Position, oder analog beim verkippten Wiederaufsetzen eines Verschlussstopfens.

Diese ungünstigen Konstellationen werden durch das Zusammenspiel und die geometrische Gestaltung und Anordnung von Führungsvorsprung, Gewinde und Trennwand 31 vermieden, wie dies in Figur 12 dargestellt ist. Hierbei ist erfindungsgemäß der Führungsvorsprung am Mischer (bzw. an einem Verschluss-Stopfen) so gestaltet, dass er sich nicht in die Auslass-Kanäle einführen lässt. Weiter ist die Trennwand 31 so dimensioniert, dass sie zwischen den Auslass-Kanälen der Kartusche nur geringe Kippwinkel zulässt. An den Auslasskanälen der Kartusche können ggf. Konturen angebracht sein, die das Spiel für die eingesetzte Trennwand 31 im Hinblick auf ungünstige Kippwinkel weiter einschränken. Ein Verschluss-Stopfen kann einen zusätzlichen hülsenformigen Kragen aufweisen (an der Stelle, wo sich beim Mischer das Gewinde befindet) und vermeidet somit auch ungünstige Kippwinkel.

### Bezugszeichen:

- 1a, 1b: Kartusche
- 2, 3: Behälter
- 4: Anschlussbereich
- 5, 6: Auslassöffnung bzw. -stutzen
- 7: Platte
- 8: Ring
- 9: Innengewinde
- 10a, 10b: Öffnung
- 11a, 11b, 11c: Mischer
- 12: Außengewinde
- 13a, 13b, 13c: Führungsvorsprung
- 14: Rastnocke
- 15: Rastgegennocke
- 20a, 20b: Mischer
- 21a, 21b: Kartusche
- 22: Öffnung
- 23: Führungsvorsprung
- 24, 25: Einlassstutzen
- 26: Verschlussstopfen
- 27: Stutzen
- 28: Rastelement
- 29: Torsionselement
- 30: Steg

- 100: Kolben
- 101: Grundkörper
- 102: Entlüftungsöffnung
- 103: Verschlusselement
- 104: Vorsprung
- 105: Nut
- 106: Entlüftungsschlitz

## Patentansprüche

1. System aus mehreren verschiedenen Typen von gleichartigen Kartuschen (1a, 1b; 21a, 21b) und mehreren verschiedenen Typen von gleichartigen, mit diesen verbindbaren Mischern (11a, 11b, 11c; 20a, 20b), wobei die Kartuschen als Doppelkartuschen mit zwei miteinander verbundenen Behältern (2, 3), die jeweils eine Auslassöffnung oder -stutzen (5, 6) aufweisen, ausgebildet sind und die Mischer jeweils zwei an die Auslassöffnungen oder -stutzen (5, 6) der Kartuschen ankoppelbare Einlassöffnungen oder -stutzen (24, 25) aufweisen, wobei die Größe der Einlassöffnungen oder -stutzen (24, 25) bei jedem Mischertyp (11a, 11b, 11c; 20a, 20b) und die Größe der Auslassöffnungen oder -stutzen (5, 6) bei jedem Kartuschentyp (1a, 1b; 21a, 21b) gleich ist, und wobei zur Zuordnung wenigstens eines Mischertyps (11a, 11b, 11c; 20a, 20b) zu wenigstens einem Kartuschentyp (1a, 1b; 21a, 21b) jeder Mischertyp (11a, 11b, 11c; 20a, 20b) mit einem von den anderen Typen von Mischern (11a, 11b, 11c; 20a, 20b) im Querschnitt verschiedenen, sich in axialer Richtung des Mischers (11a, 11b, 11c; 20a, 20b) erstreckenden Führungsvorsprung (13a, 13b, 13c; 23) ausgestattet ist, und wobei jeder Kartuschentyp (1a, 1b; 21a, 21b) mit einer von den anderen Typen von Kartuschen (1a, 1b; 21a, 21b) im Querschnitt verschiedenen Öffnung (10a, 10b; 22) zur Aufnahme eines Führungsvorsprungs (13a, 13b, 13c; 23) eines Mischers (11a, 11b, 11c; 20a, 20b) ausgestattet ist, **dadurch gekennzeichnet, dass** zur Befestigung eines Mischers an einer Kartusche jeder Kartuschentyp (1a, 1b; 21a, 21b) mit einem Innengewinde (9) und jeder Mischertyp (11a, 11b, 11c; 20a, 20b) mit einem Außengewinde (12) versehen ist, wobei das Außengewinde (12) jedes Mischertyps (11a, 11b, 11c; 20a, 20b) in das jeweilige Innengewinde (9) jedes Kartuschentyps (1a, 1b; 21a, 21b) einschraubbar ist, dass der Führungsvorsprung (13a, 13b, 13c; 23) des Mischers (11a, 11b, 11c; 20a, 20b) in axialer Richtung über die Einlassöffnungen oder -stutzen (24, 25) hervorsteht,
wobei die Führungsvorsprünge (13a, 13b, 13c; 23) verschiedener Typen von Mischern (11a, 11b, 11c; 20a, 20b) und/oder die Öffnungen (10a, 10b; 22) verschiedener Typen von Kartuschen (1a, 1b; 21a, 21b) im Querschnitt unterschiedlich ausgebildete und/oder unterschiedlich positionierte Vorsprünge und/oder Ausnehmungen aufweisen,
und wobei die Führungsvorsprünge (13a, 13b, 13c; 23) mit einer Codierung versehen sind, die so an die Kontur der Öffnung (10a, 10b; 22) der Kartusche angepasst ist, dass der Mischer (11a, 11b, 11c; 20a, 20b) nur in einer bestimmten Orientierung mit der Kartusche (1a, 1b; 21a, 21b) verbindbar ist.

2. System nach Anspruch 1, **dadurch gekennzeichnet, dass** jeder Kartuschentyp (1a, 1b; 21a, 21b) mit nur genau einem der Typen von Mischern (11a, 11b, 11c; 20a, 20b) verbindbar ist, und/oder dass jeder Mischertyp (11a, 11b, 11c; 20a, 20b) mit nur genau einem der Typen von Kartuschen (1a, 1b; 21a, 21b) verbindbar ist.

3. System nach einem der vorhergehenden Ansprüche, **dadurch gekennzeichnet, dass** zumindest bei einer Kartusche (1a; 21a, 21b) mit einem von 1:1 verschiedenen Verhältnis der Volumina ihrer Behälter (2, 3) in wenigstens einer Auslassöffnungen oder wenigstens einem -stutzen (5, 6) ein das Lumen verkleinerndes Element vorgesehen ist.

4. System nach einem der vorhergehenden Ansprüche, **dadurch gekennzeichnet, dass** die Führungsvorsprünge (13a, 13b, 13c; 23) der Mischer (11a, 11b, 11c; 20a, 20b) und/oder die Öffnungen (10a, 10b; 22) der Kartuschen (1a, 1b; 21a, 21b) im Querschnitt ringsegmentförmig oder vieleckig sind.

5. System nach einem der vorhergehenden Ansprüche, **dadurch gekennzeichnet, dass** die mehreren verschiedenen Typen von Mischern (11a, 11b, 11c; 20a, 20b) wenigstens einen dynamischen Mischer mit einem rotatorisch antreibbaren Mischelement und/oder wenigstens einen statischen Mischer mit einem nicht antreibbaren Mischelement aufweisen.

6. System nach einem der vorhergehenden Ansprüche, **dadurch gekennzeichnet, dass** die Mischer (11a, 11b, 11c; 20a, 20b) jeweils einen Mischraum aufweisen, und dass wenigstens zwei Typen von Mischern (11a, 11b, 11c; 20a, 20b) des Systems derart unterschiedlich sind, dass die Durchmesser ihrer Mischräume, die Länge der Mischräume und/oder die Geometrie des Mischelements und/oder die Anzahl der Mischelemente verschieden sind.

7. System nach einem der vorhergehenden Ansprüche, **dadurch gekennzeichnet, dass** die Führungsvorsprünge (13a, 13b, 13c; 23) der Mischer (11a, 11b, 11c; 20a, 20b) beabstandet von den Einlassöffnungen oder -stutzen (24, 25) und beabstandet von dem Außengewinde (12) angeordnet sind und dass die Führungsvorsprünge länger als die Einlassöffnungen oder -stutzen sind.

8. System nach einem der vorhergehenden Ansprüche, **dadurch gekennzeichnet, dass** an den Mischern (11a, 11b, 11c; 20a, 20b) und an den Kartuschen (1a, 1b; 21a, 21b) jeweils Rastelemente (14, 15) vorgesehen sind, die miteinander lösbar in Eingriff treten, wenn das Außengewinde (12) eines Mischers (11a, 11b, 11c; 20a, 20b) vollständig in das Innengewinde (9) einer Kartusche (1a, 1b; 21a, 21b) eingeschraubt ist.

9. System nach einem der vorhergehenden Ansprüche, **dadurch gekennzeichnet, dass** wenigstens zwei Typen von Kartuschen (1a, 1b; 21a, 21b) des Systems derart unterschiedlich sind, dass das Verhältnis der Volumina ihrer Behälter (2, 3) verschieden ist.

10. System nach einem der vorhergehenden Ansprüche, **dadurch gekennzeichnet, dass** eine Trennwand (31) zwischen den Einlassöffnungen oder -stutzen (24, 25) des Mischers (11a, 11b, 11c; 20a, 20b) vorgesehen ist.

11. System nach Anspruch 10, **dadurch gekennzeichnet, dass** die Trennwand (31) des Mischers (11a, 11b, 11c; 20a, 20b) in axialer Richtung über die Einlassöffnungen oder -stutzen (24, 25) hervorsteht.

12. System nach einem der vorhergehenden Ansprüche, **dadurch gekennzeichnet, dass** die Auslassöffnungen oder -stutzen (5, 6) der Kartuschen (1a, 1b; 21a, 21b) mit einem abnehmbaren Verschlussstopfen (26) verschließbar sind.

13. System nach Anspruch 12, **dadurch gekennzeichnet, dass** die Auslassöffnungen oder -stutzen (5, 6) von gleichartigen Kartuschen (1a, 1b; 21a, 21b) jeweils mit identischen Verschlussstopfen (26) verschließbar sind.

14. System nach Anspruch 12 oder 13, **dadurch gekennzeichnet, dass** der Verschlussstopfen zwei in die Auslassöffnungen oder -stutzen (5, 6) der Kartuschen (1a, 1b; 21a, 21b) einsteckbare Stutzen (27) sowie wenigstens ein an den Kartuschen, vorzugsweise an dem Innengewinde (9) der Kartuschen, einrastbares Rastelement (28) aufweisen, welches mit den Stutzen über ein elastisch verwindbares Torsionselement (29) derart verbunden ist, dass die Stutzen (27) relativ zu dem wenigstens einen Rastelement (28) elastisch verdrehbar sind.

## Claims

1. A system comprised of several different types of similar cartridges (1a, 1b; 21a, 21b) and several different types of similar mixers (11a, 11b, 11c; 20a, 20b) that can be connected thereto, wherein the cartridges are designed as dual cartridges with two interconnected containers (2, 3), which each have an outlet opening or nozzle (5, 6), and the mixers each have two inlet openings or nozzles (24, 25) that can be coupled to the outlet openings or nozzles (5, 6) of the cartridges, wherein the size of the inlet openings or nozzles (24, 25) for each mixer type (11a, 11b, 11c; 20a, 20b) and the size of the outlet openings or nozzles (5, 6) for each cartridge type (1a, 1b; 21a, 21b) are identical, and wherein, in order to allocate at least one mixer type (11a, 11b, 11c; 20a, 20b) to at least one cartridge type (1a, 1b; 21a, 21b), each mixer type (11a, 11b, 11c; 20a, 20b) is equipped with a guide projection (13a, 13b, 13c; 23) that has a different cross section than the other types of mixers (11a, 11b, 11c; 20a, 20b) and extends in an axial direction of the mixer (11a, 11b, 11c; 20a, 20b), and wherein each cartridge type (1a, 1b; 21a, 21b) is equipped with an opening (10a, 10b; 22) that differs in cross section from the other types of cartridges (1a, 1b; 21a, 21b) for receiving a guide projection (13a, 13b, 13c; 23) of a mixer (11a, 11b, 11c; 20a, 20b), **characterized in that**, in order to fasten a mixer to a cartridge, each cartridge type (1a, 1b; 21a, 21b) is provided with a female thread (9) and each mixer type (11a, 11b, 11c; 20a, 20b) is provided with a male thread (12), wherein the male thread (12) of each mixer type (11a, 11b, 11c; 20a, 20b) can be screwed into the respective female thread (9) of each cartridge type (1a, 1b; 21a, 21b), that the guide projection (13a, 13b, 13c; 23) of the mixer (11a, 11b, 11c; 20a, 20b) protrudes in an axial direction over the inlet openings or nozzles (24, 25),
wherein the guide projections (13a, 13b, 13c; 23) of various types of mixers (11a, 11b, 11c; 20a, 20b) and/or the openings (10a, 10b; 22) of various types of cartridges (1a, 1b; 21a, 21b) have projections and/or recesses that vary in cross sectional design and/or vary in terms of positioning,
and wherein the guide projections (13a, 13b, 13c; 23) are provided with a coding that is adjusted to the contour of the opening (10a, 10b; 22) of the cartridge in such a way that the mixer (11a, 11b, 11c; 20a, 20b) can only be connected with the cartridge (1a, 1b; 21a, 21b) in a specific orientation.

2. The system according to claim 1, **characterized in that** each cartridge type (1a, 1b; 21a, 21b) can be connected with just one of the types of mixers (11a, 11b, 11c; 20a, 20b), and/or that each mixer type (11a, 11b, 11c; 20a, 20b) can be connected with just one of the types of cartridges (1a, 1b; 21a, 21b).

3. The system according to one of the preceding claims, **characterized in that** an element that clads the lumens is provided in at least one outlet opening or at least one nozzle (5, 6) at least given a cartridge (1a; 21a, 21b) with a ratio between the volumes of its containers (2, 3) that differs from 1 : 1.

4. The system according to one of the preceding claims, **characterized in that** the guide projections (13a, 13b, 13c; 23) of the mixers (11a, 11b, 11c; 20a, 20b) and/or the openings (10a, 10b; 22) of the cartridges (1a, 1b; 21a, 21b) are ring segment-shaped or polygonal in cross section.

5. The system according to one of the preceding claims, **characterized in that** the several different types of mixers (11a, 11b, 11c; 20a, 20b) have at least one dynamic mixer with a rotationally drivable mixing element and/or at least one static mixer with a non-drivable mixing element.

6. The system according to one of the preceding claims, **characterized in that** the mixers (11a, 11b, 11c; 20a, 20b) each have a mixing chamber, and that at least two types of mixers (11a, 11b, 11c; 20a, 20b) of the system differ **in that** the diameters of their mixing chambers, the length of the mixing chambers and/or the geometry of the mixing element and/or the number of mixing elements vary.

7. The system according to one of the preceding claims, **characterized in that** the guide projections (13a, 13b, 13c; 23) of the mixers (11a, 11b, 11c, 20a, 20b) are arranged spaced apart from the inlet openings or nozzles (24, 25) and spaced apart from the male thread (12), and that the guide projections are longer than the inlet openings or nozzles.

8. The system according to one of the preceding claims, **characterized in that** the mixers (11a, 11b, 11c; 20a, 20b) and cartridges (1a, 1b; 21a, 21b) are each provided with latching elements (14, 15), which detachably engage with each other once the male thread (12) of a mixer (11a, 11b, 11c; 20a, 20b) has been completely screwed into the female thread (9) of a cartridge (1a, 1b; 21a, 21b).

9. The system according to one of the preceding claims, **characterized in that** at least two types of cartridges (1a, 1b; 21a, 21b) of the system differ **in that** the ratio between the volumes of their containers (2, 3) varies.

10. The system according to one of the preceding claims, **characterized in that** a partition wall (31) is provided between the inlet openings or nozzles (24, 25) of the mixer (11a, 11b, 11c; 20a, 20b).

11. The system according to claim 10, **characterized in that** the partition wall (31) of the mixer (11a, 11b, 11c; 20a, 20b) protrudes in an axial direction over the inlet openings or nozzles (24, 25).

12. The system according to one of the preceding claims, **characterized in that** the outlet openings or nozzles (5, 6) of the cartridges (1a, 1b; 21a, 21b) can be closed with a removable plug (26).

13. The system according to claim 12, **characterized in that** the outlet openings or nozzles (5, 6) of similar cartridges (1a, 1b; 21a, 21b) can be closed with respectively identical plugs (26).

14. The system according to claim 12 or 13, **characterized in that** the plug has two nozzles (27) that can be inserted into the outlet openings or nozzles (5, 6) of the cartridges (1a, 1b; 21a, 21b) as well as at least one latching element (28) that can be latched onto the cartridges, preferably onto the female thread (9) of the cartridges, which is connected with the nozzles via an elastically twistable torsion element (29) in such a way that the nozzles (27) can be elastically twisted relative to the at least one latching element (28).

## Revendications

1. Système, constitué de plusieurs types différents de cartouches (1a, 1b ; 21a, 21b) similaires, et de différents types de mélangeurs (11a, 11b, 11c ; 20a, 20b) similaires, susceptibles d'être assemblés avec celles-ci, les cartouches étant conçues sous la forme de doubles cartouches, pourvues de deux réservoirs (2, 3) assemblés l'un à l'autre, comportant chacun un orifice ou une tubulure de sortie (5, 6) et les mélangeurs comportant chacun deux orifices ou tubulures d'entrée (24, 25) susceptibles d'être connectés sur les orifices ou tubulures de sortie (5, 6) des cartouches, la dimension des orifices ou tubulures d'entrée (24, 25) étant identique pour chaque type de mélangeur (11a, 11b, 11c ; 20a, 20b) et la dimension des orifices ou tubulures de sortie (5, 6) étant identique pour chaque type de cartouche (1a, 1b ; 21a, 21b), et pour associer au moins un type de mélangeur (11a, 11b, 11c ; 20a, 20b) à au moins un type de cartouche (1a, 1b ; 21a, 21b), chaque type de mélangeur (11a, 11b, 11c ; 20a, 20b) étant muni d'une saillie de guidage (13a, 13b, 13c ; 23) dotée d'une section transversale différente de celle des autres types de mélangeur (11a, 11b, 11c ; 20a, 20b), s'étendant dans la direction axiale du mélangeur (11a, 11b, 11c ; 20a, 20b), et chaque type de cartouche (1a, 1b ; 21a, 21b) étant muni d'un orifice (10a, 10b ; 22) doté d'une section transversale différente de celle des autres types cartouches (1a, 1b ; 21a, 21b), destiné à recevoir une saillie de guidage (13a, 13b, 13c ; 23) d'un mélangeur (11a, 11b, 11c ; 20a, 20b), **caractérisé en ce que** pour fixer un mélangeur sur une cartouche, chaque type de cartouche (1a, 1b ; 21a, 21b) est pourvu d'un taraudage (9) et chaque type de mélangeur (11a, 11b, 11c ; 20a, 20b) est pourvu d'un filetage (12), le filetage (12) de chaque type de mélangeur (11a, 11b, 11c ; 20a, 20b) pouvant se visser dans le taraudage (9) respectif de chaque type de cartouche (1a, 1b ; 21a, 21b), **en ce que** la saillie de guidage (13a, 13b, 13c ; 23) du mélangeur (11a, 11b, 11c ; 20a, 20b) déborde en direction axiale par-dessus les orifices ou une tubulure d'entrée (24, 25),
les saillies de guidage (13a, 13b, 13c ; 23) de différents types de mélangeurs (11a, 11b, 11c ; 20a, 20b) et/ou les orifices (10a, 10b ; 22) de différents types de cartouches (1a, 1b ; 21a, 21b) comportant des saillies et/ou des évidements de section transversale différente et/ou différemment positionnés,
et les saillies de guidage (13a, 13b, 13c ; 23) étant dotées d'un codage qui est adapté au contour de l'orifice (10a, 10b ; 22) de la cartouche, de telle sorte que le mélangeur (11a, 11b, 11c ; 20a, 20b) ne puisse s'assembler avec la cartouche (1a, 1b ; 21a, 21b) que selon une certaine orientation.

2. Système selon la revendication 1, **caractérisé en ce que** chaque type de cartouche (1a, 1b ; 21a, 21b) ne peut s'assembler qu'avec exactement l'un des types de mélangeurs (11a, 11b, 11c ; 20a, 20b), et/ou **en ce que** chaque type de mélangeur (11a, 11b, 11c ; 20a, 20b) ne peut s'assembler qu'avec exactement l'un des types de cartouches (1a, 1b ; 21a, 21b).

3. Système selon l'une quelconque des revendications précédentes, **caractérisé en ce que** sur au moins une cartouche (1a ; 21a, 21b) avec un rapport différent de 1 : 1 des volumes de ses réservoirs (2, 3), un élément rétrécissant la lumière est prévu dans au moins un orifice ou une tubulure de sortie (5, 6).

4. Système selon l'une quelconque des revendications précédentes, **caractérisé en ce que** les saillies de guidage (13a, 13b, 13c ; 23) des mélangeurs (11a, 11b, 11c ; 20a, 20b) et/ou les orifices (10a, 10b ; 22) des cartouches (1a, 1b ; 21a, 21b) ont une section transversale en forme de segment annulaire ou de polygone.

5. Système selon l'une quelconque des revendications précédentes, **caractérisé en ce que** les différents types de mélangeurs (11a, 11b, 11c ; 20a, 20b) comportent au moins un mélangeur dynamique, comprenant un élément mélangeur actionnable en rotation et/ou au moins un mélangeur statique, comprenant un élément mélangeur non actionnable.

6. Système selon l'une quelconque des revendications précédentes, **caractérisé en ce que** les mélangeurs (11a, 11b, 11c ; 20a, 20b) comportent chacun un espace mélangeur, et **en ce qu'**au moins deux types de mélangeurs (11a, 11b, 11c ; 20a, 20b) du système sont différents de la sorte, que les diamètres de leurs espaces mélangeurs, la longueur des espaces mélangeurs et/ou la géométrie de l'élément mélangeur et/ou le nombre des éléments mélangeurs sont différents.

7. Système selon l'une quelconque des revendications précédentes, **caractérisé en ce que** les saillies de guidage (13a, 13b, 13c ; 23) des mélangeurs (11a, 11b, 11c ; 20a, 20b) sont écartées des orifices ou tubulures d'entrée (24, 25) et écartées du filetage (12) et **en ce que** les saillies de guidage sont plus longues que les orifices ou tubulures d'entrée.

8. Système selon l'une quelconque des revendications précédentes, **caractérisé en ce que** sur les mélangeurs (11a, 11b, 11c ; 20a, 20b) et sur les cartouches (1a, 1b ; 21a, 21b) sont prévus respectivement des éléments d'enclenchement (14, 15), qui entrent en engagement réciproque désolidarisable lorsque le filetage (12) d'un mélangeur (11a, 11b, 11c ; 20a, 20b) est complètement vissé dans le taraudage (9) d'une cartouche (1a, 1b ; 21a, 21b).

9. Système selon l'une quelconque des revendications précédentes, **caractérisé en ce qu'**au moins deux types de cartouches (1a, 1b ; 21a, 21b) du système sont différents de la sorte que le rapport des volumes de leurs réservoirs (2, 3) sont différents.

10. Système selon l'une quelconque des revendications précédentes, **caractérisé en ce qu'**une paroi de séparation (31) est prévue entre les orifices ou tubulures d'entrée (24, 25) du mélangeur (11a, 11b, 11c ; 20a, 20b).

11. Système selon la revendication 10, **caractérisé en ce que** la paroi de séparation (31) du mélangeur (11a, 11b, 11c ; 20a, 20b) déborde par-dessus les orifices ou tubulures d'entrée (24, 25) dans la direction axiale.

12. Système selon l'une quelconque des revendications précédentes, **caractérisé en ce que** les orifices ou tubulures de sortie (5, 6) des cartouches (1a, 1b ; 21a, 21b) peuvent se fermer avec un bouchon de fermeture (26) amovible.

13. Système selon la revendication 12, **caractérisé en ce que** les orifices ou tubulures de sortie (5, 6) de cartouches (1a, 1b ; 21a, 21b) similaires peuvent se fermer respectivement avec des bouchons de fermeture (26) identiques.

14. Système selon la revendication 12 ou 13, **caractérisé en ce que** le bouchon de fermeture comporte deux tubulures (27) enfichables dans les orifices ou tubulures de sortie (5, 6) des cartouches (1a, 1b ; 21a, 21b), ainsi qu'au moins un élément d'enclenchement (28) enclenchable sur les cartouches, de préférence sur le taraudage (9) des cartouches, lequel est assemblé avec les tubulures par l'intermédiaire d'un élément de torsion (29) élastiquement vrillable, de telle sorte que les tubulures (27) soient élastiquement rotatives par rapport à l'au moins un élément d'enclenchement (28).
